# EUROPÄISCHE PATENTSCHRIFT

(11) **EP 1 269 026 B1**
(45) Veröffentlichungstag und Bekanntmachung des Hinweises auf die Patenterteilung: **12.11.2003**
(21) Anmeldenummer: 01940104.1
(22) Anmeldetag: 26.03.2001
(51) Int. Cl.: F15B 11/032

(54) **HYDRAULISCHER DRUCKÜBERSETZER**
HYDRAULIC PRESSURE INTENSIFIER
DISPOSITIF HYDRAULIQUE DEMULTIPLICATEUR DE PRESSION

(30) Priorität: 27.03.2000 DE 10014763
(43) Veröffentlichungstag der Anmeldung: 02.01.2003
(73) Patentinhaber: Tox Pressotechnik GmbH & Co. Kg, 88250 Weingarten (DE)
(72) Erfinder: RAPP, Eugen, 88276 Berg (DE)
(74) Vertreter: Schuster, Gregor, Dipl.-Ing.
(86) Internationale Anmeldenummer: DE0101205
(87) Internationale Veröffentlichungsnummer: WO01073298

(56) Entgegenhaltungen:
- DE-A- 2 625 884
- DE-A- 4 026 959
- DE-A- 4 223 411
- PATENT ABSTRACTS OF JAPAN vol. 1999, no. 05, 31. Mai 1999 (1999-05-31) -& JP 11 042688 A (TOSHIBA), 16. Februar 1999 (1999-02-16) -& US 6 109 036 A (KOIKE) 29. August 2000 (2000-08-29)
- PATENT ABSTRACTS OF JAPAN vol. 1997, no. 10, 31. Oktober 1997 (1997-10-31) -& JP 09 158901 A (TAIYO), 17. Juni 1997 (1997-06-17)

## Beschreibung

### Stand der Technik

Die Erfindung geht aus von einem hydraulischen Druckübersetzer nach Gattung des Hauptanspruchs. Bei einem bekannten hydraulischen Druckübersetzer der gattungsgemäßen Art (DE-OS 42 23 411) wird zur Erzeugung des Hochdrucks die Kolbenspindel des Tauchkolbens über einen pneumatischen Antriebskolben betätigt. Hierdurch besteht eine direkte Abhängigkeit von einer pneumatischen Versorgung dieses Druckübersetzer, die in manchen Fällen nicht gegeben ist, bzw. stets mit gewissen Umständen verbunden ist und den Einsatz des Gerätes von einer solchen Luftversorgung abhängig macht.

DE-OS-40 26 959 offenbart eine elektromotorisch, über Kugelrollspindel und entsprechende Mutter angetriebene Lineareinheit mit hydraulischen Druckübersetzer. Diese Bauweise ist aber ziemlich aufwendig.

### Die Erfindung und ihre Vorteile

Der erfindungsgemäße hydraulische Druckübersetzer mit den kennzeichnenden Merkmalen des Hauptanspruchs hat demgegenüber den Vorteil, die Bauweise zu vereinfachen. Bereits geringe, über elektrische Energie erzeugte, Hubkräfte genügen, um den hydraulischen Hochdruck zu erzeugen. Hierbei ist durchaus denkbar, dass auch die durch die elektrische Energie in den elektrischen Arbeitsmitteln erzeugte Antriebskraft gesteuert wird, beispielsweise indem für den Eilgang eine geringere Kraft erzeugt wird und bei Eintauchen des Tauchkolbens in den Arbeitsraum und aufgrund des dadurch dort gegebenen höheren Drucks, bzw. mechanischen Vorgangs, eine elektrische Umschaltung erfolgt. Auch dies ist ein zusätzlicher Vorteil der erfinderischen Lösung.

Nach der Erfindung ist der Elektromotor als Linearmotor ausgebildet, bei dem der Anker mindestens mittelbar mit dem Tauchkolben oder der mit diesem verbundenen Antriebsspindel und/oder der Kolbenstange des Arbeitskolbens verbunden ist, so dass vor allem der Eilgang durch die Linearkräfte erfolgen kann und wobei die Antriebsspindel als Anker des Linearmotors dienen kann. Bei der Verwendung eines solchen Linearmotors an der Kolbenstange können nach Eintauchen des Tauchkolbens in den Arbeitsraum am Linearmotor gegebene Haltekräfte, aufgrund der hohen Druckübersetzung, leicht überwunden werden, wobei vor allem beim Eilgang und Rückhub eine schnelle Verstellung möglich ist.

Nach einer zusätzlichen vorteilhaften Ausgestaltung der Erfindung wird der vor dem Arbeitshub liegende Eilgang und/oder nach dem Arbeitshub liegende Rückhub mindestens teilweise hydraulisch bewirkt.

Nach einer diesbezüglichen vorteilhaften Ausgestaltung der Erfindung ist innerhalb des Gehäuses und um die Kolbenstange sowie begrenzt durch den Arbeitskolben ein Ringraum zur hydraulischen Steuerung vorhanden. Die hierdurch ermöglichte, hydraulische Servofunktion lässt die Anwendung bekannter Mittel, wie Servomotor und dergleichen zu.

Nach einer diesbezüglichen vorteilhaften Ausgestaltung der Erfindung besteht zwischen Ringraum und Speicherraum eine hydraulische Verbindung.

Nach einer diesbezüglichen zusätzlichen Ausgestaltung der Erfindung ist um die Antriebsspindel ein zur Antriebsspindel und zum Gehäuse hin abgedichteter Ringkolben axial verschiebbar angeordnet, welcher einen, mit Hydraulikflüssigkeit gefüllten, Ausgleichsraum zum Speicherkolben hin begrenzt und welcher auf der dem Speicherkolben abgewandten Seite durch eine den Hydraulikniederdruck bestimmenden Feder belastet ist, und welcher mit der hydraulischen Verbindung verbunden ist. Dieser Ausgleichsraum 14 bewirkt aufgrund der Feder einen gleichmäßigen Druck im Speicherraum und im Ringraum, zumindest während des Rückhubs.

Nach einer diesbezüglichen vorteilhaften Ausgestaltung der Erfindung ist in der hydraulischen Verbindung zwischen Speicherraum und Ringraum, bzw. Ausgleichsraum jeweils ein Steuerventil angeordnet, welches zum Speicherraum (5) bzw. Ringraum (16) hin einen freien Durchfluß gewährleistet, hingegen in umgekehrter Richtung den Durchstrom drosselt.

Weitere Vorteile und vorteilhafte Ausgestaltungen der Erfindung sind der nachfolgenden Beschreibung der Zeichnung und den Ansprüchen entnehmbar.

### Zeichnung

Zwei Ausführungsbeispiele der Erfindung sind in der Zeichnung dargestellt und im folgenden näher beschrieben. Es zeigen:
Fig. 1 ein hydroelektrischer Druckübersetzer im Längsschnitt und
Fig. 2 stark vereinfacht ein entsprechendes Alternativbeispiel.

### Beschreibung der Ausführungsbeispiele

Die bei den beiden Ausführungsbeispielen vorhandenen gleichen Bauteile oder Bauteile gleicher Funktion sind im Folgenden mit derselben Bezugsziffer bezeichnet.

In einem Gehäuse 1 eines hydraulischen Druckübersetzers ist über einen Arbeitskolben 2 eine Kolbenstange 3 angetrieben und ein hydraulischer Arbeitsraum 4 vorgesehen. Außerdem ist ein Speicherraum 5 vorgesehen, der mit dem Arbeitsraum 4 durch eine Steuerbohrung 6 verbunden ist und durch einen Speicherkolben 7 begrenzt ist. Koaxial mit dem Speicherkolben 7 ist ein Tauchkolben 8 vorgesehen, der mit einer Antriebsspindel 9 verbunden ist, der nach Zurücklegung eines bestimmten Hubes in die Steuerbohrung 6 taucht, diese sperrt und bei Fortsetzung des Hubes im Arbeitsraum 4 einen entsprechend dem Durchmesserverhältnis von Tauchkolben 8 und Arbeitskolben 2 gegebenen Hochdruck erzeugt. Während eines ersten Hubes, nämlich dem Eilgang, wird die Kolbenstange 3 an das Werkstück herangefahren, wonach dann über den Tauchkolben 8 ein Krafthub erzeugt wird zur Bearbeitung des Werkstücks, beispielsweise einer Stanzung derselben.

Bei dem in Fig. 1 dargestellten Ausführungsbeispiel ist mit dem Speicherkolben 7 in axialer Linie mit dem Tauchkolben 8 eine Antriebsspindel 9 befestigt, die einen Linearmotor 11 durchdringt, der außerhalb des Gehäuses 1 angeordnet und an diesem befestigt ist. Sobald die Kolbenstange 3 den Eilhub beendet hat und der Tauchkolben 8 in die Steuerbohrung 6 getaucht ist, wird der Hub dieses Tauchkolbens 8 über den Linearmotor fortgesetzt, zur Erzeugung eines Hochdrucks im Arbeitsraum 4 und einem entsprechenden Vorschub der Kolbenstange 3. Koaxial zur Antriebsspindel 9 ist auf dieser ein Ringkolben 12 axial verschiebbar angeordnet, der durch eine Feder 13 belastet ist und der auf jener der Feder 13 abgewandten Seite einen Ausgleichsraum 14 begrenzt, welcher andererseits durch den Speicherkolben 7 begrenzt ist. Dieser Ausgleichsraum 14 ist über eine Leitung 15 sowohl mit dem Speicherraum 5 als auch mit einem Ringraum 16 verbunden, der zwischen Arbeitskolben 2, Gehäuse 1 und Kolbenstange 3 gebildet ist. In den Leitungsabschnitten einmal zum Ringraum 16 als auch zum Speicherraum 5 sind Steuerventile 17 angeordnet, die jeweils zum Speicherraum 5 bzw. Ringraum 16 hin einen freien Durchfluß gewährleisten, hingegen in umgekehrter Richtung den Durchstrom drosseln, wobei diese Drosselung einstellbar ist. Während der Strom zu diesen Räumen dem Rückhublauf der Einrichtung dient, tritt die Drosselwirkung beim Eilgang bzw. Arbeitshub des Druckübersetzers auf.

Bei dem in Fig. 2 nur sehr vereinfacht dargestellten Ausführungsbeispiel ist auch die Kolbenstange 3 über einen nur prinzipiell dargestellten Spindeltrieb 18 betätigbar, der insbesondere als Linearmotor ausgebildet ist. Außerdem sind in Fig. 2 ein Servomotor 19, und ein zusätzlicher Speicher 21 für Hydraulikflüssigkeit entnehmbar.

### Bezugszahlenliste

- 1: Gehäuse
- 2: Arbeitskolben
- 3: Kolbenstange
- 4: Arbeitsraum
- 5: Speicherraum
- 6: Steuerbohrung
- 7: Speicherkolben
- 8: Tauchkolben
- 9: Antriebsspindel
- 10 11: Linearmotor
- 12: Ringkolben
- 13: Feder
- 14: Ausgleichsraum
- 15: Leitung
- 16: Ringraum
- 17: Steuerventil
- 18: Spindeltrieb
- 19: Servomotor
- 20 21: Speicher
- 22: Motor
- 23: Spindeltrieb
- 24: Spindel

## Patentansprüche

1. Hydraulischer Druckübersetzer
- mit einem in einem Aggregatsgehäuse (1) angeordneten Arbeitsraum (4) für wechselnde Drücke, nämlich einem niederen Speicherdruck für einen Eilgangsvorlauf und einem Rückhub sowie einem hohen Arbeitsdruck für einen Arbeitshub,
- mit einem den Arbeitsraum (4) stirnseitig begrenzenden und durch den Arbeitsdruck im Arbeitsgehäuse (1) für den Arbeitshub betätigbaren Arbeitskolben (2), welcher durch eine Kolbenstange (3) nach außerhalb des Gehäuses (1) geführt ist,
- mit einem mit dem Arbeitsraum (4) hydraulisch verbindbaren, in einem Zylinderraum des Gehäuses (1) angeordneten Speicherraum (5), aus dem während des Eilgangs Hydrauliköl unter Speicherdruck in den Arbeitsraum (4) strömt und beim Rückhub wieder zurück strömt,
- mit einem als Hochdruckerzeuger betätigbaren nach dem Eilgang in den Arbeitsraum (4) tauchenden, eine Antriebsspindel (9) aufweisenden Tauchkolben (8) und
- mit einem Antrieb des Tauchkolbens (8) auf der der Arbeitsraum (4) abgewandten Seite für den Eilgang als auch den Arbeitshub zur Erzeugung des hohen Arbeitsdrucks
**dadurch gekennzeichnet,**
- **dass** der Tauchkolben (8), bzw. die Antriebsspindel (9), mindestens für den Arbeitshub durch einen elektrischen Linearmotor (11, 18, 22, 23) angetrieben wird und
- **dass** der Anker dieses elektrischen Linearmotors (11) mit dem Tauchkolben (8) und/oder der Kolbenstange (3) des Arbeitskolbens (2) verbunden ist.

2. Druckübersetzer nach einem der vorhergehenden Ansprüche, **dadurch gekennzeichnet, dass** innerhalb des Gehäuses (1) und um die Kolbenstange (3), sowie begrenzt durch den Arbeitskolben (2), ein Ringraum (16) zur hydraulischen Steuerung, insbesondere für den Rückhub vorhanden ist.

3. Druckübersetzer nach Anspruch 2, **dadurch gekennzeichnet, dass** zwischen Ringraum (16) und Speicherraum (5) eine hydraulische Verbindung (15) besteht.

4. Druckübersetzer nach Anspruch 3, **dadurch gekennzeichnet, dass** um die Antriebsspindel (9) ein zur Antriebsspindel und zum Gehäuse (1) hin abgedichteter Ringkolben (12) axial verschiebbar angeordnet ist, welcher einen, mit Hydraulikflüssigkeit gefüllten, Ausgleichsraum (14) zu einem Speicherkolben (7) hin begrenzt und welcher auf der dem Speicherkolben (7) abgewandten Seite durch eine den Hydraulikniederdruck bestimmenden Feder (13) belastet ist, und welcher mit der hydraulischen Verbindung (15) verbunden ist.

5. Druckübersetzer nach Anspruch 4, **dadurch gekennzeichnet, dass** in der hydraulischen Verbindung zwischen Speicherraum (5) und Ringraum (16), bzw. Ausgleichsraum (14) jeweils ein Steuerventil (17) angeordnet ist, welches zum Speicherraum (5) bzw. Ringraum (16) hin einen freien Durchfluß gewährleistet, hingegen in umgekehrter Richtung den Durchstrom drosselt.

## Claims

1. Hydraulic pressure intensifier comprising
- an apparatus casing (1) having a working chamber (4) for accepting varying pressure, varying pressure including a low storage pressure for a rapid forward motion and a return stroke as well as a high working pressure for a working stroke;
- a working piston (2) delimiting an end face of working chamber (4), working piston (2) actuated by working pressure in casing (1) to effect a working stroke, working piston (2) being guided to the outside of the casing (1) by a piston rod (3);
- a storage chamber (5) connected hydraulically with working chamber (4) and disposed in a cylindrical chamber of the casing (1), wherein during the rapid forward motion and in response to storage pressure, hydraulic oil flows into working chamber (4) and wherein, during a return stroke, hydraulic oil flows back into storage chamber (5);
- a plunger piston (8) actuated as a high pressure generator, immersed within working chamber (4) after rapid forward motion and having a drive spindle (9); and
- a drive of plunger piston (8) on the side facing away from working chamber (4) for the rapid forward motion and for the working stroke for generating the high working pressure,
**characterised in that**
- the plunger piston (8) or drive spindle (9) is driven by an electric linear motor (11, 18, 22, 23) at least for the working stroke and
- the armature of electric linear motor (11) is connected with plunger piston (8) and/or piston rod (3) of working piston (2).

2. Pressure intensifier according to one of the previous claims, **characterised in that** within casing (1) and around piston rod (3) and delimited by working piston (2) there exists an annular chamber (16) for hydraulic control and in particular for the return stroke.

3. Pressure intensifier according to claim 2, **characterised in that** a hydraulic connection (15) exists between annular chamber (16) and storage chamber (5).

4. Pressure intensifier according to claim 3, **characterised in that** around drive spindle (9) is disposed in an axially displaceable fashion an annular piston (12) sealed from drive spindle and casing (1), annular piston (12) delimiting a compensating chamber (14) filled with hydraulic fluid from a storage piston (7), annular piston (12) stressed on the side facing away from storage piston (7) by a spring (13) determining the hydraulic low pressure, annular piston (12) connected with hydraulic connection (15).

5. Pressure intensifier according to claim 4, **characterised in that** a control valve (17) is disposed in the hydraulic connection between storage chamber (5) and annular chamber (16) or compensating chamber (14) respectively, control valve (17) ensuring free passage towards storage chamber (5) or annular chamber (16) respectively, and in contrast restricting flow in the reverse direction.

## Revendications

1. Dispositif hydraulique démultiplicateur de pression
- avec, placé dans un carter à agrégat (1), un espace de travail (4) pour des pressions variables, en l'occurrence une basse pression à l'accumulateur pour une marche en déplacement rapide et une course de retour ainsi qu'une pression de travail élevée pour une course de travail,
- avec un piston de travail (2) délimitant la face frontale de l'espace de travail (4) et pouvant être actionné par la pression de travail dans le carter de travail (1) pour la course de travail, piston de travail qui est guidé vers l'extérieur du carter (1) par une tige de piston (3),
- avec un volume de retenue (5) pouvant être relié de façon hydraulique à l'espace de travail (4) et placé dans un espace de cylindre du carter (1), volume de retenue d'où, sous l'effet de la pression à l'accumulateur, de l'huile hydraulique s'écoule, pendant le déplacement rapide, dans l'espace de travail (4), d'où elle ressort durant la course de retour,
- avec un piston plongeur (8) pouvant être actionné comme générateur de haute pression et plongeant dans l'espace de travail (4) après le déplacement rapide, piston plongeur qui comporte un arbre moteur (9), et
- avec un entraînement du piston plongeur (8) sur le côté opposé à l'espace de travail (4) pour le déplacement rapide ainsi que pour la course de travail de façon à générer une pression de travail élevée,
**caractérisé en ce**
- **que** le piston plongeur (8) ou l'arbre moteur (9) est entraîné par un moteur linéaire électrique (11, 18, 22, 23) au minimum pour la course de travail et
- **que** l'ancre de ce moteur linéaire électrique (11) est reliée au piston plongeur (8) et/ou à la tige de piston (3) du piston de travail (2).

2. Dispositif démultiplicateur de pression conformément à l'une des revendications précitées, **caractérisé en ce que**, à l'intérieur du carter (1) et autour de la tige de piston (3) ainsi que limité par le piston de travail (2), se trouve un espace annulaire (16) pour la commande hydraulique, en particulier pour la course de retour.

3. Dispositif démultiplicateur de pression conformément à la revendication 2, **caractérisé en ce qu'**il existe une liaison hydraulique (15) entre l'espace annulaire (16) et le volume de retenue (5).

4. Dispositif démultiplicateur de pression conformément à la revendication 3, **caractérisé en ce qu'**un piston annulaire (12) coulissant dans le sens axial et étanche par rapport à l'arbre moteur et au carter (1) est placé autour de l'arbre moteur (9), piston annulaire qui délimite un espace de compensation (14) rempli de fluide hydraulique par rapport à un piston à accumulateur (7), subit la poussée d'un ressort (13) déterminé par la basse pression hydraulique et qui est relié par une liaison hydraulique (15).

5. Dispositif démultiplicateur de pression conformément à la revendication 4, **caractérisé en ce que**, dans la liaison hydraulique entre le volume de retenue (5) et l'espace annulaire (16) ou, en l'occurrence, l'espace de compensation (14), se trouve respectivement une vanne-pilote (17) qui garantit un écoulement sans entrave vers l'espace de retenue (5) ou, en l'occurrence, l'espace annulaire (16), mais qui, par contre, dans le sens inverse, étrangle le flux de passage.
